# EUROPÄISCHE PATENTSCHRIFT

(11) **EP 0 491 230 B1**
(45) Veröffentlichungstag und Bekanntmachung des Hinweises auf die Patenterteilung: **22.02.1995**
(21) Anmeldenummer: 91120794.2
(22) Anmeldetag: 04.12.1991
(51) Int. Cl.: H01J 61/30, H01J 61/52

(54) **Leuchte**
Lamp
Lampe

(30) Priorität: 17.12.1990 DE 4040265
(43) Veröffentlichungstag der Anmeldung: 24.06.1992
(73) Patentinhaber: ABB PATENT GmbH, 68309 Mannheim (DE)
(72) Erfinder: Harnischmacher, Friedhelm, W-5750 Menden (DE); Hennes, Friedhelm, W-4600 Dortmund 1 (DE)
(74) Vertreter: Rupprecht, Klaus, Dipl.-Ing.

(56) Entgegenhaltungen:
- EP-A- 0 376 712
- WO-A-50/01833
- DE-A- 3 236 529
- DE-C- 242 385
- DE-C- 514 872
- DE-C- 762 566
- GB-A- 566 688

## Beschreibung

Die Erfindung betrifft eine Leuchte gemäß dem Oberbegriff des Anspruches 1.

Eine Leuchte der eingangs genannten Art ist aus der DE-PS 242 385 bekannt geworden. Diese Leuchte ist offensichtlich eine zum Schmuck dienende Leuchte, da besondere Maßnahmen, die die Leuchte zu einer im explosions- oder schlagwettergefährdeten Bereich zuzulassenden Leuchte machen, nicht getroffen sind.

Druckfest gekapselte Leuchten besitzen einen Hüllkolben, der insbesondere eine Halogenglühlampe vollständig einschließt. Aus dem Hüllkolben ragen die Anschlußdrähte zum Glühfaden der Glühlampe heraus und dieses anschlußseitige Ende des Hüllkolbens ist von einem Sockel umgeben, auf dessen äußere Bodenfläche warzenartige Anschlußkontaktstücke isoliert befestigt sind. Es besteht auch die Möglichkeit, daß der Hüllkolben im Bereich der Anschlußdrähte offen ist; dann ist er von dem Sockel unter Zwischenfügung einer Isolierung und Abdichtung umgeben. Die Hüllkolbenform ist im wesentlichen kugelförmig mit einer sich daran anschließenden kegelstumpfförmigen Verjüngung und der Bereich mit kleinstem Durchmesser, der einen zylindrischen Kragen aufweist, wird vom Sockel umfaßt. Der Hüllkolben ist mit Luft oder Stickstoff befüllt. Eine derartige Leuchte ist beispielsweise aus der DE-OS 32 36 529 bekannt geworden.

Eine Leuchte, die im schlagwettergefährdeten Bereich eingesetzt werden kann, ist beispielsweise aus der DE-PS 514 872 bekannt geworden. Diese besitzt eine Glühlampe, die von einem äußeren Hüllkolben umgeben ist, wobei der Zwischenraum zwischen beiden mit einem Gas gefüllt ist, welches im Falle einer Beschädigung die Wendel der Glühlampe zerstören soll. Als solches Gas kann beispielsweise Sauerstoff verwendet werden; auch Luft ist hierfür geeignet, sofern die äußere Glocke unter Überdruck steht.

Ein Problem, mit dem sich die genannten Druckschriften nicht oder nur beschränktem Maße befassen, ist das Problem der Temperatur der Außenfläche des Hüllkolbens. Bei der Ausgestaltung nach der DE-PS 242 385 braucht auf die Außentemperatur des Hüllkolbens kein besonders Augenmerk gerichtet werden; das gleiche gilt im Prinzip auch für die Leuchte nach der DE-PS 514 872. Daß natürlich die Außenfläche der genannten Leuchte nach der DE-PS 514 872 aufgrund allgemeiner Vorschriften eine bestimmte maximale Temperatur nicht überschreiten darf, ist selbstverständlich. Wie dies erreicht wird, ist nicht näher erläutert.

Um die Temperatur in Grenzen zu halten, wird in der DE-OS 32 36 529 vorgeschlagen, den Hüllglaskolben mit einem Gas zu befüllen; es besteht auch die Möglichkeit, dem Zwischenraum zwischen dem Hüllkolben und der Glühlampe unter Vakuum zu setzen, damit eine ausreichende thermische Isolierung des Hüllkolbens von der Lampe erzielt werden kann, wobei insbesondere darauf zu achten ist, daß die Temperatur und der Druck des Gases innerhalb der Halogenlampe ausreichend hoch bleiben, damit der Halogenprozeß auch bei geringerer Spannung aufrechterhalten bleibt.

Aufgabe der Erfindung ist es, eine Leuchte der eingangs genannten Art zu schaffen, welche gegenüber bekannten druckfesten Leuchten verbessert ist.

Diese Aufgabe wird erfindungsgemäß gelöst durch die kennzeichnenden Merkmale des Anspruches 1.

Zunächst ist festzuhalten, daß der Hüllkolben so bemessen sein muß, daß er die Lampe druckfest einkapselt. Der Überdruck im Inneren des Hüllkolbens bewirkt gleichsam eine sog. zweite, über die druckfeste Kapselung gestülpte Sicherheit, wodurch die Sicherheit bei der Verwendung im explosionsgefährdeten Bereich erhöht wird.

In besonderer Weise wird durch die Formgebung des Hüllkolbens dafür gesorgt, daß die Temperatur auf der gesamten Außenfläche des Hüllkolbens auch bei horizontalem Einbau der Leuchte, d. h. bei horizontalem Verlauf der Leuchtmittelachse, vergleichmäßigt ist, wobei die Innenfläche im Bereich und quer ab der Lampe, also zwischen den Ebenen, die senkrecht zur Längsrichtung die Lampe an ihren Enden tangieren, eine konkave Paraboloidform ist, in deren Brennpunkt der lichtemittierende Glühfaden der Lampe angeordnet ist.

Durch diese Maßnahmen, insbesondere durch den erhöhten Druck des Gases innerhalb des Hüllkolbens sowie der entsprechend erreichten Temperaturverteilung auf der Außenfläche des Hüllkolbens als auch der Paraboloidform im Bereich der Lampe wird eine druckfest gekapselte Leuchte erzeugt, mit der eine ausreichende Sicherheit bei der Verwendung im explosionsgefährdeten Bereich erzielt wird.

In zweckmäßiger Weise wird der Überdruck dadurch erzeugt, daß der zum freien Rand hin offene Hüllkolben in die in dem Lampensockel befindliche Vergußmasse so weit eingedrückt ist, daß sich der gewünschte erhöhte Druck innerhalb des Hüllkolbens ergibt. Man erkennt dies daran, daß eine solche Leuchte unterschiedliche Vergußmassenspiegel aufweist: die im Inneren des freien Randes des Hüllkolbens befindliche Vergußmasse hat einen vom Sockelboden deutlich geringeren Abstand als die außerhalb des Hüllkolbens befindliche Menge der Vergußmasse; der Abstand der beiden Spiegel voneinander ist praktisch ein Maß für den inneren Überdruck im Inneren des Hüllkolbens.

Der Raum innerhalb des Hüllkolbens ist in erfindungsgemäßer Weise mit Luft oder Gas, vorzugsweise mit Stickstoff mit einem gegenüber der Außenatmosphäre erhöhtem Druck eingefüllt. In bevorzugter Weise liegt der Druck wenigstens 1 mbar oberhalb des Druckes der Außenatmosphäre.

Zwar ist - wie oben erwähnt - bei der Leuchte nach der DE-PS 514 827 innerhalb des Hüllkolbens Luft mit Überdruck vorgesehen. Diese Luft soll aber im Falle einer Beschädigung der Leuchte die Wendel der Glühlampe zerstören, wogegen erfindungsgemäß das Gas innerhalb des Hüllkolbens verhindern soll, daß explosible Gemische an die heiße Oberfläche der Glühlampe gelangen können, bevor also die Glühlampe sich ausreichend hat abkühlen können.

Wie eingangs erwähnt, ist der Hüllkolben einer bekannten normalen, druckfest gekapselten Leuchte halbkugelförmig ausgebildet, wobei sich an die Halbkugelform ein kegelstumpfförmiger, sich verjüngender Bereich anschließt, so daß der freie Rand einen geringeren Durchmesser aufweist als der maximale Durchmesser des Hüllkolbens, bezogen auf die durch die Glühlampe verlaufende Mittelachse. Insbesondere dann, wenn eine derartige Leuchte in horizontaler Richtung eingebaut ist, erhält man im Bereich des größten Durchmessers des Hüllkolbens eine erhöhte Temperatur, so daß die Temperatur entlang einer Mantellinie, die in einer Ebene mit der Mittelachse verläuft, in dem Bereich, in dem die Mittelachse den Hüllkolben durchdringt, am niedrigsten, in dem Bereich, in dem der Hüllkolbendurchmesser maximal ist, am größten und zum freien Rand hin also zum Sockel hin wieder abfällt.

Eine besonders vorteilhafte Ausgestaltung der Erfindung ist dem Anspruch 5 zu entnehmen.

Dabei wird die Innenfläche der Paraboloidform in besonderer Weise definiert, wobei die Paraboloidform in bevorzugter Weise sich von der Ebene, die senkrecht zu der Längsachse der Paraboloidform durch den Brennpunkt der Paraboloidform bzw. durch den Glühfaden der Lampe hindurchverläuft, sich in Richtung zum Sockel verjüngt.

Eine weitere vorteilhafte Ausgestaltung kann darin bestehen, die Innenfläche der Paraboloidform zumindest teilweise mit reflektierendem Material zu beschichten. Mit dieser Beschichtung kann die Abstrahlcharakteristik wie gewünscht geändert werden.

Oben ist ausgeführt, daß ein wesentlicher Vorteil der vorliegenden Erfindung darin besteht, daß die Temperatur auf der Außenfläche des Hüllkolbens vergleichmäßigt ist.

Bei einer praktischen Ausführung einer solchen Leuchte besitzt der Hüllkolben in dem Bereich, in dem die Mittelachse den Hüllkolben durchdringt, den geringsten Abstand von der in dem Hüllkolben befindliche Lampe, wogegen die Außenkontur des Hüllkolbens querab zur Lampe einen deutlich vergrößerten Abstand von der Lampe aufweist; dadurch wird der in Abstrahlrichtung vorne liegende Bereich des Hüllkolbens, durch den die Mittelachse der Lampe hindurch verläuft, deutlich abgeflacht, siehe Anspruch 7. Durch diese Kurvenform des Hüllkolbens, welche der Kurvenform des Temperaturverlaufes der normal ausgebildeten, halbkugelartigen Hüllkolbenkontur bzw. Hüllkolbenform entspricht, wird eine deutliche Vergleichmäßigung der Temperaturverteilung erreicht.

Bei Einbau einer Glühlampe wird das Verhältnis vorzugsweise 1:2 und beim Einbau einer eine hohe Temperatur entwickelnden Halogenglühlampe bis etwa 1:6 bis 1:7.

Die unterschiedlichen Verhältnisse sind darauf zurückzuführen, daß der Temperaturverlauf auf der Außenfläche des Hüllkolbens in Richtung einer Mantellinie stark abhängig ist von der äußeren Form der Glühlampe. Wenn eine normale Glühfadenglühlampe verwendet wird, die selbst einen im wesentlichen kugelförmigen Lampenkolben aufweist, dann wird das Verhältnis D/R₁ ca. 1:2 sein; bei Halogenglühlampen, die eine eher langgestreckte Form aufweisen, beträgt das Verhältnis bis ca. 1:6 bis 1:7.

Anhand der Zeichnung sollen die Erfindung sowie weitere vorteilhafte Ausgestaltungen und Verbesserungen der Erfindung näher erläutert und beschrieben werden.

Es zeigen:
- Figur 1: eine Schnittansicht einer handelsüblichen, druckfest gekapselten Leuchte und
- Figur 2: eine Schnittansicht einer erfindungsgemäß ausgebildten Leuchte.

Die Figur 1 zeigt eine druckfest gekapselte Leuchte 10 nach dem Stand der Technik (siehe DE-A-3 236 529). Diese druckfest gekapselte Leuchte 10 besitzt eine Glühlampe 11, in der ein Glühfaden 12 eingesetzt ist, zu dem Anschlußdrähte 13 und 14 führen. Die Glühlampe 11 ist eine handelsübliche Halogenglühlampe.

Die Glühlampe 11 ist von einem druckfest ausgebildeten Hüllkolben 15 hermetisch abgeschlossen, wobei der Innenraum 16 mit Luft oder mit Gas, vorzugsweise mit Stickstoff befüllt ist. Der Hüllkolben 15 besitzt einen vorderen Bereich 17, der eine Kugelform aufweist. An diesen vorderen Bereich 17 schließt sich eine etwa kegelstumpfartige Verjüngung 18 an, die in einen zylindrischen Bereich 19 übergeht, der zu seinem freien Rand von einem ebenfalls kegelstumpfartigen Hüllkolbenboden 20 abgeschlossen ist. Durch diesen Hüllkolbenboden greifen die Anschlußdrähte 13 und 14 hindurch.

Der zylinderartige Bereich ist von der Seitenwandung 22 eines napfartigen Sockels umgeben und die freien Enden der Anschlußdrähte werden durch den Napfboden 23 isoliert hindurchgeführt und mit an der Außenfläche des Napfbodens 23 isoliert befestigten Kontaktwarzen 24 und 25 elektrisch leitend verbunden.

Insbesondere dann, wenn die Lampe horizontal eingebaut ist, wenn also die Mittellinie M horizontal verläuft, erhält man eine in Figur 1 dargestellte Temperaturverteilung auf der Außenkontur des Hüllkolbens, die durch den Schnitt einer durch die Mittellinie M hindurchlaufenden, in der Zeichenebene liegenden Ebene gebildet ist. Die Temperaturkurve besitzt die Bezugsziffer 26. Man erkennt, daß die Temperatur T_{M} dort, wo die Mittellinie M den Hüllkolben 15 durchschneidet, relativ klein ist und querab von der Lampe, also beim größten Durchmesser des Hüllkolbens 15, einen Temperaturwert T_{q} einnimmt, der gegenüber dem Temperaturwert T_{M} deutlich erhöht ist, insbesondere durchaus auch ein mehrfaches des Temperaturwertes T_{M} erreichen kann. Die Außentemperatur des Hüllkolbens 15 im Bereich des freien Randes des Sockels beträgt T_{S}; dieser Temperaturwert entspricht etwa der Temperatur T_{M}.

Um die Außentemperatur T zu vergleichmäßigen, insbesondere um die Temperatur bzw. den Temperaturwert T_{q} zu verringern, wird die Außenkontur des Hüllkolbens etwa der Temperaturkurve 26, T_{M}-T_{q}-T_{S} angepaßt. eine derartige Hüllkolbenform ist der Figur 2 zu entnehmen. Diese erfindungsgemäße Leuchte besitzt die Bezugsziffer 30. Die Leuchte 30 besitzt eine der Glühlampe entsprechende Glühlampe 31 mit einem Glühfaden 32, zu dem Anschlußdrähte 33 und 34 hindurchgeführt sind. Daß in der Figur 2 diese Anschlußdrähte 33 und 34 an Anschlußkontaktstiften 33a und 34a angeschlossen, beispielsweise angelötet sind, hat für die Erfindung selbst keine Bedeutung und daher wird davon ausgegangen, daß die Anschlußdrähte 33 und 34 auch die Anschlußkontaktelemente oder Kontaktstücke 33a und 34a umfassen, so daß 33/33a und 34/34a im folgenden kurz den Anschlußdrähten 33 und 34 zugeordnet sind. Die Glühlampe 31 ist von einem Hüllkolben 35 umgeben, wodurch ein Innenraum 36 zwischen der Glühlampe 31 und der Innenfläche des Hüllkolbens 35 gebildet ist.

Im Gegensatz zu der Ausführung nach Figur 1 besitzt der Hüllkolben einen vorderen abgeflachten Bereich 37, der in einem Abstand D von der vorderen Spitze der Glühlampe 31 verläuft.

An diesen vorderen Bereich 37 schließt sich ein mittlerer Bereich 38 an, der eine Paraboloidkontur aufweist, welche in einen zylindrischen Bereich 39 am freien Rand der Paraboloidkontur bzw. des mittleren Bereiches 38 anschließt. Der freie Rand des zylindrischen Bereiches 39 ist offen. Der Durchmesser, von der Mittellinie M aus gerechnet, des mittleren Bereiches ist gegenüber dem Bereich 17 deutlich vergrößert; der Radius ist mit R₁ bezeichnet.

Der zylindrische Bereich 39 ist von einem Sockel 41 umgeben, der mit Gießharz 42 ausgegossen ist, wobei der Oberflächenspiegel 43 des Gießharzes im Inneren des zylinderförmigen oder zylindrischen Bereiches 39 einen geringeren Abstand vom Napfboden 44 einnimmt als der Gießharzspiegel 45 des Gießharzes außerhalb des zylinderförmigen Bereiches 39. Dies ist darauf zurückzuführen, daß beim Einführen oder Einstellen des zylinderförmigen Bereiches 39 das im Innenraum 36 befindliche Gas komprimiert wird, so daß der Druck des darin befindlichen Gases das Gießharz aus dem zylindrischen Bereich herauszudrücken versucht. Der Abstand d ist ein Maß für die Differenz zwischen dem Innendruck des Innenraums und der Außenatmosphäre.

Die Innenfläche des Bereiches 38 ist mit einer Reflexionsfläche 46 belegt, so daß ein von dem Glühfaden 32 ausgesandter Lichtstrahl 47 exakt nach vorn, also parallel zur Mittellinie M umgelenkt wird. Dieser parallel verlaufende Lichtstrahl besitzt die Bezugsziffer 48.

Der Innendruck P_{I} ist größer als der Außendruck P_{A}, wobei die Beziehung wie folgt lautet:${\text{P}}_{\text{I}} {\text{≧ P}}_{\text{A}} \text{+ 1mbar}$
Die Paraboloidform rechnet sich nach der Formel:${\text{X = (2 x Y x 2 x R₁)}}^{\text{1/2}} \text{,}$
worin:
- X =: Abstand aller Punkte einer Mantellinie der Paraboloidform von der Ebene, die senkrecht zur Längsachse durch den Glühfaden bzw. Brennpunkt der Paraboloidform verläuft, in Richtung zum freien Rand des Hüllkolbens, parallel zur Längsachse des Hüllkolbens aus gemessen,
- Y =: Abstand aller Punkte einer Mantellinie, gemessen von dem Punkt der Mantellinie, die die oben genannte Ebene, die senkrecht zur Längsachse durch den Brennpunkt verläuft, durchstößt, in Richtung senkrecht zu der Längsachse des Hüllkolbens hin zu dieser,
- R₁ =: Radius des Kreises, der senkrecht zur Längsachse durch den Brennpunkt bzw. die Glühwendel der Glühlampe 31 verläuft.

Das Verhältnis Abstand D zum Radius R₁ kann dabei zwischen 1:2 und ca. 1:7 liegen. Bei einer Halogenglühlampe, wie in der Figur 2 dargestellt, beträgt das Verhältnis D/R₁ etwa 1:6 bzw. 1:7, wogegen bei einer normalen Glühlampe mit einem kugelförmigen Kolben das Verhältnis D/R₁ etwa bei 1:2 liegt.

## Patentansprüche

1. Leuchte mit einem napfförmigen Sockel, dessen Sockelboden eine Lampe trägt, deren Zuleitungen isoliert durch den Sockelboden mit auf der Außenfläche des Sockelbodens angeordneten, aus elektrisch leitfähigem Material bestehenden Kontaktwarzen verbunden sind, und mit einem die Lampe umgebenden Hüllkolben, dessen freier Rand in den Sockel teilweise ausfüllendes, aushärtbares Material eingetaucht ist, wobei die Sockelwand den freien Rand des Hüllkolbens umgibt, dadurch gekennzeichnet, daß der Druck (P_{I}) innerhalb des Hüllkolbens (35) größer ist als der Außendruck (P_{A}) des Hüllkolbens (35), daß die Außenkontur des Hüllkolbens (35) so gewählt ist, daß die Temperatur (T_{M}, T_{q}, T_{S}) auf der gesamten Außenfläche des Hüllkolbens (35) insbesondere auch bei horizontalem Einbau der Leuchte (30), d. h. bei horizontalem Verlauf der Leuchtenmittelachse (M), vergleichmäßigt ist, und daß die Innenfläche im Bereich und quer ab der Lampe (31) eine konkave Paraboloidform (38) ist, in deren Brennpunkt der lichtemittierende Glühfaden der Lampe (31) angeordnet ist.

2. Leuchte nach Anspruch 1, dadurch gekennzeichnet, daß der Überdruck dadurch bewirkt ist, daß der zum freien Rand hin offene Hüllkolben (35) in in dem Lampensockel (41) befindliche Vergußmasse (42) so weit eingedrückt ist, daß sich der gewünschte erhöhte Druck innerhalb des Hüllkolbens (35) ergibt.

3. Leuchte nach einem der Ansprüche 1 und 2, dadurch gekennzeichnet, daß der Raum (36) innerhalb des Hüllkolbens (35) mit Luft oder Gas, vorzugsweise mit Stickstoff, mit gegenüber der Außenatmosphäre erhöhtem Druck eingefüllt ist.

4. Leuchte nach einem der vorherigen Ansprüche, dadurch gekennzeichnet, daß der Innendruck (P_{I}) innerhalb des Hüllkolbens (35) wenigstens 1 mbar oberhalb des Druckes (P_{A}) außerhalb des Hüllkolbens (35) liegt.

5. Leuchte nach einem der vorherigen Ansprüche, dadurch gekennzeichnet, daß die Innenfläche der Paraboloidform (38) eine Mantellinie in Richtung der Längsachse der Paraboloidform aufweist, die der Formel${\text{X = (4Y x R₁)}}^{\text{1/2}}$ folgt, worin
X = Abstand aller Punkte der Mantellinie von der durch den Brennpunkt und senkrecht zur Längsachse der Paraboloidform verlaufenden Ebene in Richtung Kontaktwarzen,
Y = Abstand aller Punkte der Mantellinie von dem durch den Schnitt des Hüllkolbens mit der Ebene gebildeten Kreis in Richtung senkrecht zur Längsachse zu dieser hin gemessen und
R₁ = Radius des Kreises.

6. Leuchte nach Anspruch 5, dadurch gekennzeichnet, daß die Innenfläche der Paraboloidform zumindest teilweise mit reflektierendem Material (46) beschichtet ist.

7. Leuchte nach einem der vorherigen Ansprüche, dadurch gekennzeichnet, daß das Verhältnis des Abstandes (D) der Innenfläche des Durchtrittpunktes der Längsachse der Paraboloidform durch die Innenfläche des Hüllkolbens (35) und dem benachbarten Ende der Glühlampe (31) zu dem halben Durchmesser des Kreises, der durch die Schnittlinie zwischen der durch Brennpunkt verlaufenden Ebene und dem Hüllkolben gebildet ist, zwischen 1:2 und ca. 1:7 liegt.

8. Leuchte nach Anspruch 7, dadurch gekennzeichnet, daß das Verhältnis (D/R₁) bei Einbau einer Glühlampe 1:2 und bei Einbau einer eine hohe Brenntemperatur entwickelnden Halogenglühlampe bis etwa 1:6 bis 1:7 beträgt.

## Claims

1. Luminaire having a bowl-shaped base whose base bottom carries a lamp whose supply leads are connected in an insulated manner through the base bottom to contact studs made of electrically conducting material and arranged on the outer surface of the base bottom, and having an envelope surrounding the free edge of the lamp whose free edge is buried in material which partly fills the base and can be hardened, the base wall surrounding the free edge of the envelope, characterized in that the pressure (P_{I}) inside the envelope (35) is greater than the external pressure (P_{A}) of the envelope (35), in that the external contour of the envelope (35) is selected such that the temperature (T_{M}, T_{q}, T_{S}) on the entire outer surface of the envelope (35) is evened out, particularly even in the case of horizontal installation of the luminaire (30), that is to say in the case where the central axis (M) of the luminaire runs horizontally, and in that the inner surface in the region of and transversely away from the lamp (31) is a concave paraboloid shape (38), at whose focal point the light-emitting incandescent filament of the lamp (31) is arranged.

2. Luminaire according to Claim 1, characterized in that the overpressure is effected by pressing the envelope (35), which is open at the free edge, so far into [lacuna] casting compound (42) in the lamp base (41) that the desired increased pressure results inside the envelope (35).

3. Luminaire according to one of Claims 1 and 2, characterized in that the space (36) inside the envelope (35) is filled with air or gas, preferably with nitrogen, at a pressure increased with respect to the external atmosphere.

4. Luminaire according to one of the preceding claims, characterized in that the inner pressure (P_{I}) inside the envelope (35) is at least 1 mbar above the pressure (P_{A}) outside the envelope (35).

5. Luminaire according to one of the preceding claims, characterized in that the inner surface of the paraboloid shape (38) has a generatrix in the direction of the longitudinal axis of the paraboloid shape which follows the equation${\text{X = (4Y x R₁)}}^{\text{½}} \text{,}$ where
X = distance of all points of the generatrix from the plane running in the direction of the contact studs through the focal point and perpendicular to the longitudinal axis of the paraboloid shape,
Y = distance of all points of the generatrix from the circle formed by the intersection of the envelope with the plane, as measured in a direction perpendicular to the longitudinal axis, towards the latter, and
R₁ = radius of the circle.

6. Luminaire according to Claim 5, characterized in that the inner surface of the paraboloid shape is at least partially coated with reflecting material (46).

7. Luminaire according to one of the preceding claims, characterized in that the ratio of the distance (D) of the inner surface of the point of penetration of the longitudinal axis of the paraboloid shape through the inner surface of the envelope (35) and the neighbouring end of the incandescent lamp (31) to the half-diameter of the circle which is formed by the line of intersection between the plane running through the focal point and the envelope is between 1:2 and approximately 1:7.

8. Luminaire according to Claim 7, characterized in that the ratio (D/R₁), in the case of installation of an incandescent lamp, amounts to 1:2 and, in the case of installation a tungsten-halogen lamp developing a high burning temperature, amounts to approximately 1:6 to 1:7.

## Revendications

1. Appareil d'éclairage comportant un culot en forme de godet dont le fond porte une lampe pourvue de conducteurs d'entrée électriquement isolés qui traversent ledit fond du culot et sont reliés à des plots de contact en matériau électro-conducteur disposés sur la surface extérieure dudit fond du culot, ainsi qu'une ampoule formant enveloppe qui entoure la lampe et dont le bord libre est pris dans un matériau durcissable remplissant le culot, la paroi du culot entourant le bord libre de ladite ampoule, caractérisé par le fait que la pression (P_{I}) à l'intérieur de l'ampoule (35) formant enveloppe est supérieure à la pression (P_{A}) extérieure à l'ampoule (35), par le fait que le contour extérieur de l'ampoule (35) est choisi de telle sorte que la température (T_{M}, T_{q}, T_{S}) sur l'ensemble de la surface extérieure de l'ampoule (35) formant enveloppe soit homogène, notamment lorsque l'appareil d'éclairage (30) est monté horizontalement, c'est-à-dire lorsque l'axe médian (M) de l'appareil d'éclairage est horizontal, et par le fait que, dans la région de la lampe (31) et transversalement à celle-ci, la surface intérieure est une paraboloïde concave (38) au point focal de laquelle est disposé le filament de la lampe (31) émettant la lumière.

2. Appareil d'éclairage selon la revendication 1, caractérisé par le fait que la surpression est obtenue en enfonçant dans la masse de scellement (42) qui se trouve dans le culot (41) de lampe, jusqu'à obtention de la surpression souhaitée à l'intérieur de l'ampoule (35) formant enveloppe, l'ampoule (35) formant enveloppe qui est ouverte côté bord libre .

3. Appareil d'éclairage selon l'une des revendications 1 ou 2, caractérisé par le fait que la chambre (36) à l'intérieur de l'ampoule (35) formant enveloppe est remplie d'air ou de gaz, de préférence d'azote, avec une pression plus élevée que la pression atmosphérique extérieure.

4. Appareil d'éclairage selon l'une des revendications précédentes, caractérisé par le fait que la pression interne (P_{I}) qui règne à l'intérieur de l'ampoule (35) formant enveloppe est supérieure d'au moins 1 mbar à la pression (P_{A}) qui règne à l'extérieur de ladite ampoule (35).

5. Appareil d'éclairage selon l'une des revendications précédentes, caractérisé par le fait que la surface intérieure de la paraboloïde (38) présente dans la direction de son axe longitudinal une génératrice qui est définie par l'équation${\text{X = (4Y * R₁)}}^{\text{½}}$ avec
X = Distance de tous les points de la génératrice par rapport au plan qui passe par le point focal et s'étend transversalement à l'axe longitudinal de la paraboloïde, dans la direction des plots de contact,
Y = Distance de tous les points de la génératrice par rapport au cercle formé par l'intersection de l'ampoule formant enveloppe avec le plan, mesurée dans la direction perpendiculaire à l'axe longitudinal, en direction de celui-ci et
R₁ = Rayon du cercle.

6. Appareil d'éclairage selon la revendication 5, caractérisé par le fait que la surface intérieure de la paraboloïde est revêtue au moins partiellement de matériau (46) réfléchissant.

7. Appareil d'éclairage selon l'une des revendications précédentes, caractérisé par le fait que le rapport de la distance (D) qui sépare le point d'intersection de l'axe longitudinal de la paraboloïde avec la surface intérieure de l'ampoule (35) formant enveloppe de l'extrémité voisine de la lampe à incandescence (31) au demi diamètre du cercle qui est formé par l'intersection entre le plan passant par le point focal et l'ampoule formant enveloppe est compris entre 1:2 et environ 1:7.

8. Appareil d'éclairage selon la revendication 7, caractérisé par le fait que le rapport (D/R1) est de 1:2 dans le cas du montage d'une lampe à incandescence et d'environ 1:6 à 1:7 dans le cas du montage d'une lampe halogène qui développe une température élevée.
